# FASCICULE DE BREVET EUROPEEN

(11) **EP 0 549 979 B1**
(45) Date de publication et mention de la délivrance du brevet: **06.11.1996**
(21) Numéro de dépôt: 92121595.0
(22) Date de dépôt: 18.12.1992
(51) Int. Cl.: A44C 5/10

(54) **Bracelet à maillons notamment pour montre**
Gliederarmband, insbesondere für Uhren
Articulated bracelet, particularly for watches

(30) Priorité: 31.12.1991 FR 9116459
(43) Date de publication de la demande: 07.07.1993
(73) Titulaire: Montres Rado S.A., 2543 Lengnau b. Biel (CH)
(72) Inventeur: Carrola, Rui, CH-2114 Fleurier (CH)
(74) Mandataire: de Raemy, Jacques

(56) Documents cités:
- EP-A- 0 277 590
- CH-A- 604 594
- CH-A- 661 184

## Description

L'invention concerne un bracelet à maillons notamment pour montre et plus particulièrement un bracelet comportant une chaîne de maillons intérieure sur laquelle sont enfilés des éléments décoratifs en céramique.

On connaît déjà du document FR 2 633 164 un bracelet comportant une chaîne intérieure composée de maillons articulés sur lesquels sont enfilés des éléments décoratifs.

Les maillons de la chaîne comportent chacun une partie centrale à partir de laquelle deux bras latéraux font saillie et sont reliés entre eux par un dispositif à charnière qui comporte l'imbrication de la partie centrale d'un maillon entre les bras du maillon suivant. La partie centrale et les bras de chaque maillon sont munis de trous destinés à recevoir des axes de connexion qui relient à pivotement les maillons les uns à la suite des autres. Par ailleurs, le bracelet comporte une pluralité d'éléments décoratifs disposés côte à côte enfilés sur la chaîne intérieure et entourant partiellement cette dernière. Les axes de connexion font saillie des deux côtés latéraux de la chaîne intérieure et coopèrent avec des coulisses ménagées respectivement dans les portions latérales intérieures des éléments décoratifs. Ce premier mode de réalisation présente l'inconvénient de ne pas bloquer les éléments décoratifs par rapport à la chaîne intérieure et de conduire à des problèmes d'articulation du bracelet lorsque les éléments décoratifs se déplacent par rapport au bracelet.

Selon un deuxième mode de réalisation décrit dans ce document l'extrémité des axes de connexion coopèrent avec des perçages traversants ménagés dans des parties latérales des éléments décoratifs pour retenir ou bloquer les éléments décoratifs sur la chaîne intérieure. Le blocage des éléments décoratifs sur la chaîne intérieure empêche tout déplacement des éléments par rapport à la chaîne si bien que l'on évite tout problème d'articulation.

Bien que la construction des moyens de retenue ou de blocage des éléments décoratifs sur la chaîne intérieure à l'aide des axes de connexion soit en elle même efficace, elle présente toutefois certains inconvénients.

En effet, l'exécution des perçages traversants dans les éléments décoratifs exclut quasiment la possibilité de choisir des matériaux durs tels que la céramique, actuellement très en vogue, si l'on désire ne pas augmenter le prix du bracelet de façon prohibitive en réalisant des opérations coûteuses d'usinage ou de moulage des éléments décoratifs.

De plus, ces perçages demeurent apparent extérieurement après le montage du bracelet et nuisent à l'esthétique générale du bracelet ce qui va à l'encontre du but recherché généralement dans la fabrication des bracelets, c'est-à-dire rendre le bracelet le plus attractif possible pour le consommateur.

L'invention a donc pour but de pallier les inconvénients de l'art antérieur susmentionné en fournissant une construction de bracelet à maillons comportant des éléments décoratifs, qui permet notamment l'utilisation de matériaux durs pour la réalisation des éléments décoratifs sans augmenter considérablement le prix de revient du bracelet, d'une part, et sans nuire à son aspect esthétique, d'autre part.

A cet effet, l'invention a pour objet un bracelet tel que défini par la revendication 1 du brevet.

Selon un autre aspect de l'invention, cette dernière a également pour objet un bracelet tel que défini par la revendication 9 du brevet.

Le préambule des revendications 1 et 9 est fondé sur le mode de réalisation du bracelet représenté à la figure 1 du document FR 2 633 164.

Grâce à ces caractéristiques, on réalise un bracelet comprenant une chaîne de maillons sur laquelle sont enfilés une pluralité d'éléments décoratifs et dans lequel ces éléments sont maintenus en place sur la chaîne intérieure à l'aide de moyens qui ne sont pas visibles depuis l'extérieur du bracelet et qui par conséquent ne nuisent aucunement à son aspect esthétique.

On notera également que, de façon avantageuse, les éléments décoratifs ne sont munis que d'un passage pour être enfilés sur la chaîne intérieure de sorte qu'ils peuvent être réalisés directement par injection ou par pressage et frittage ultérieur. L'utilisation de tout matériau dur, tel que la céramique ou autre, peut être envisagée sans nécessiter d'opérations d'usinage onéreuses.

Un autre point important à souligner est que la structure du bracelet à maillons selon l'invention ne complique ni son montage ni son raccourcissement, respectivement son rallongement.

D'autres avantages et caractéristiques de l'invention apparaîtront clairement à la lecture de la description qui suit de modes de réalisation de l'invention, donnés à titre illustratif et non limitatif, en liaison avec les dessins annexés parmi lesquels :
- la figure 1 est une vue en perspective éclatée d'un premier mode de réalisation selon l'invention;
- la figure 2 est une vue de dessus, partiellement coupée, du mode de réalisation du bracelet selon l'invention représenté à la figure 1, ledit bracelet étant assemblé;
- la figure 3 est une coupe selon la ligne III-III de la figure 2 d'un premier mode de réalisation de l'invention;
- la figure 4 est une vue de dessus d'un maillon intérieur composant le premier mode de réalisation du bracelet selon l'invention;
- la figure 5 est une vue selon la flèche V de la figure 4;
- la figure 6 est une vue de dessus des moyens de blocage des éléments décoratifs sur la chaîne intérieure selon le premier mode de réalisation du bracelet selon l'invention;
- la figure 7 est une vue selon la flèche VII de la figure 6;
- la figure 8 est une coupe selon la ligne VIII-VIII de la figure 6;
- la figure 9 est une vue de face d'un élément décoratif composant le bracelet de la figure 2;
- la figure 10 est une vue selon la flèche X de la figure 9;
- la figure 11 est une coupe selon la ligne XII-XII de la figure 9;
- la figure 12 est une vue en perspective éclatée d'un deuxième mode de réalisation selon l'invention;
- la figure 13 est une vue en perspective éclatée d'un troisième mode de réalisation selon l'invention;
- la figure 14 est une vue en perspective éclatée d'une variante du troisième mode de réalisation selon l'invention; et
- la figure 15 est une vue de face d'un élément décoratif composant le bracelet de la figure 14.

En se référant tout d'abord aux figures 1 à 11 on voit un premier mode de réalisation du bracelet selon l'invention désigné par la référence générale 1. Ce bracelet 1 comporte une chaîne intérieure 2 composée de maillons articulés 4 tous identiques et sur laquelle sont enfilés une pluralité d'éléments décoratifs 6 dont seulement deux ont été représentés à la figure 1.

Chaque maillon 4 comporte une partie centrale 8 comprenant un bord avant 10 et un bord arrière 12 par rapport à la position du maillon aux figures 1 et 4. Deux bras latéraux 14 font saillie à partir du bord avant 10 de la partie centrale. Ces bras 14 s'étendent parallèlement à la direction longitudinale du bracelet, représentée par l'axe 16 au dessin, et sont décalés latéralement par rapport à la largeur L de la partie centrale 8. Cette dernière présente, sur son bord arrière 12 et sensiblement en son centre, un évidemment 18 formant de part et d'autre de ce dernier des saillies 20. Les bras latéraux 14 ainsi que les saillies 20 sont traversés respectivement par des trous de goupilles 22, 24 s'étendant selon des axes d'articulation 26 d'un maillon par rapport à son maillon voisin.

Comme cela est particulièrement visible dans les figures 1 et 5, la partie centrale 8 de chaque maillon présente une face 28 qui est abaissée par rapport au plan M passant par les axes d'articulation 26 et représenté par un trait mixte à la figure 5. Cette abaissement de la face 28 forme un logement dont l'utilité sera expliquée ci-après.

Il est bien entendu que la partie centrale 8 n'est pas limitée à la forme rectangulaire représentée au dessin et peut avoir d'autres configurations. A cet égard, la partie centrale 8 peut, selon une variante, ne pas comprendre l'évidement 18. Dans ce cas, les trous de goupilles 24 sont remplacés par deux trous borgnes.

Les maillons 4 sont reliés entre eux au moyen d'un dispositif d'assemblage à charnière comportant, dans le cas de l'exemple montré à la figure 1, l'imbrication de la partie centrale 8 entre les bras latéraux 14 du maillon suivant associée à la mise en place des goupilles 30 dans les trous 22, 24. Ces goupilles 30 sont soit chassées dans les trous 22 et libres dans les trous 24 soit libres dans les trous 22 et chassées dans les trous 24.

En se référant à la figure 3, on voit que, selon une caractéristique importante de ce mode de réalisation du bracelet, la distance entre les axes 26 des trous 22 et 24 d'un maillon est telle que lorsque la partie centrale 8 de ce maillon est imbriquée et articulée entre les bras latéraux 14 de son maillon voisin, les extrémités 32, 34 des bras 14 qui sont en regard délimitent un espace libre 36.

Cet espace libre 36 en liaison avec le logement formé par l'abaissement de la face 28 réalisent des moyens d'emboîtement pour un élément de blocage ou de retenue 38 des éléments décoratifs par rapport à la chaîne intérieure 2 qui est représenté à la figure 1 une première fois en position sur la chaîne 2 et une seconde fois dans une position dans laquelle il est prêt à être mis en place au-dessus de la chaîne 2.

En se référant particulièrement aux figures 6 à 8, on voit que l'élément de blocage 38 a la configuration générale d'un C qui présente une branche centrale 40 et deux branches latérales 42 formant des saillies latérales. La branche centrale 40 comprend un évidement 44 dans la partie médiane de sa face s'étendant parallèlement à la direction des branches latérales 42. Dans le mode de réalisation représenté, les branches latérales 42 présentent chacune une section droite en forme de demi lune, leurs parties rectilignes se trouvant en regard (figure 7).

La dimension perpendiculaire à la direction longitudinale 16 de l'évidement est sensiblement égale à la largeur L de la partie centrale 8 des maillons. En outre, la dimension longitudinale de la branche centrale 40 des éléments de blocage 28 est sensiblement inférieure à la dimension longitudinale de la face abaissée 28 des maillons 4. En ce qui concerne l'épaisseur de la branche centrale 40 dans la zone où l'évidement 44 est ménagé, elle est telle que, quand l'élément de blocage est positionné sur la chaîne 2, l'épaisseur de l'ensemble n'excède pas l'épaisseur E la plus grande du maillon 4.

Enfin, selon une autre caractéristique importante de l'invention, les branches latérales 42 de l'élément de blocage 38, parallèles à la direction longitudinale du bracelet, s'étendent, dans une direction perpendiculaire à cette dernière, au-delà des bras latéraux 14. L'ensemble de ces caractéristiques est clairement visible aux figures 1 à 3.

En se référant désormais également aux figures 9 à 11, on voit un élément décoratif 6 qui a la configuration générale d'un parallélépipède rectangle comportant deux grands côtés opposés 46, 48 présentant une face généralement plane, deux petits côtés opposés 50, 52 présentant une face arrondie convexe et deux autres petits côtés opposés présentant respectivement une face arrondie concave 54, dite face avant, et une face arrondie convexe 56, dite face arrière.

Les grands côtés 46, 48 et les petits côtés 50, 52 s'étendent dans une direction parallèle à la direction longitudinale du bracelet tandis que les deux autres petits côtés 54, 56 s'étendent dans une direction perpendiculaire à cette dernière.

Cet élément décoratif 6 comporte, en outre, un passage 58 de forme oblongue muni d'un épaulement 60. Le passage 58 comprend ainsi une première partie 62 d'une première largeur L1 débouchant du côté de la face avant 54 et une seconde partie 64 d'une seconde largeur L2, inférieure à la première, débouchant du côté de la face arrière 56, la hauteur H du passage 58 étant identique dans les première et seconde parties de ce dernier et sensiblement supérieure à l'épaisseur E des maillons de la chaîne 2. En outre, les extrémités latérales du passage 58 sont arrondies pour se conformer aux extrémités latérales des branches 42 de l'élément de blocage et la longueur de la première partie 62 du passage est, selon une caractéristique de l'invention, égale ou sensiblement égale à la longueur des branches 42 de l'élément de blocage.

Selon une autre caractéristique de l'invention, les rayons R des faces avant et arrière 54, 56 des éléments décoratifs sont identiques et la longueur de la seconde partie du passage est telle que la distance D séparant les axes d'articulation 26 et le sommet de la face arrière arrondie 56 est sensiblement égale au rayon R lorsque les éléments décoratifs sont installés sur la chaîne intérieure 2.

On notera à cet égard que la structure définie ci-dessus permet d'obtenir une jonction sans jeu entre les éléments décoratifs lors du pivotement des maillons 4 autour des goupilles 30.

De plus, la distance D est aisément ajustable en modifiant la forme de l'élément de blocage 38, par exemple en modifiant la longueur de ses branches 42. Ce principe n'est donc aucunement limitatif dans le choix des rayons des faces arrondies de l'élément décoratif.

L'élément décoratif 6 peut être fabriqué au moyen de matériaux les plus divers. On a donné dans l'exemple représenté la préférence à un élément en céramique, riche d'aspect et qui peut être fritté à des dimensions suffisamment précises pour qu'il ne soit plus nécessaire de les reprendre, excepté pour une opération de polissage.

On notera que selon la structure du bracelet de l'invention, la traction exercée sur le bracelet est reportée uniquement sur la chaîne intérieure et que les éléments décoratifs n'en subissent aucune. Ceci est bien entendu particulièrement avantageux dans le cas où un matériau fragile tel que la céramique est utilisé pour ces éléments décoratifs. Il n'en reste pas moins que d'autres matériaux pourraient être utilisés, comme du métal dur ou simplement de l'acier, ou encore une alternance d'éléments présentant des couleurs différentes.

Bien que, dans l'exemple représenté, les éléments décoratifs entourent complètement la chaîne intérieure, ces éléments peuvent selon une variante de réalisation ne recouvrir que partiellement la chaîne et, par exemple, ne comprendre qu'une partie supérieure qui recouvre entièrement la chaîne intérieure et deux parties latérales qui recouvrent respectivement les bords latéraux de la chaîne.

Pour monter le bracelet qui vient d'être décrit en détail, on procède de la façon suivante. On forme la chaîne intérieure 2 à la longueur désirée en imbriquant les maillons 4 et en les reliant entre eux au moyen, de façon classique, de goupilles 30, après quoi on dispose un premier élément de blocage 38 sur la chaîne 2, la face de la branche 40 comportant l'évidement 44 étant dirigée en en regard de la face 28 du maillon 4. Un premier élément décoratif 6 peut être alors enfilé par la partie 62 du passage 58. L'épaulement 60 vient alors en appui contre l'extrémité libre des branches 42 de l'élément de blocage 38, lui même étant bloqué sur la chaîne intérieure 2 par un appui de sa branche centrale 40 contre l'extrémité 32 des branches 14 du maillon 4 précédent. L'élément décoratif 6 est alors retenu dans une position correcte et l'élément de blocage suivant peut être disposé et l'élément décoratif associé enfilé. On procède de la même manière pour le montage des éléments décoratifs suivants jusqu'au dernier élément décoratif. Selon un mode de réalisation, chaque côté 50, 52 du dernier élément décoratif est muni d'un perçage dans lequel pénètre une des extrémités d'une goupille qui s'étend latéralement au-delà des branches 14 du dernier maillon 8.

En se référant maintenant à la figure 12 on voit un deuxième mode de réalisation d'un bracelet à maillons selon l'invention dans lequel les éléments identiques à ceux décrit précédemment sont désignés par les mêmes références numériques.

Dans ce mode de réalisation, alors que l'élément décoratif 6 est identique à celui décrit en liaison avec les figures 1 à 11, l'élément de blocage 70 a la configuration d'une barrette munie sur une de ses grandes faces 72 d'un organe en saillie 74, et chaque maillon 4 formant la chaîne intérieure 2 présente une ouverture 76 destinée à coopérer avec ledit organe en saillie 74. L'organe en saillie 74 est disposé sensiblement dans la partie médiane de la barrette 70 et l'ouverture 76 est ménagée dans la face abaissée 28 de chaque maillon 4. Il va de soi que, selon une variante, une disposition inverse de l'organe en saillie et de l'ouverture peut être envisagée.

Bien entendu, l'épaisseur de la barrette 70 est telle que, lorsqu'elle est disposée sur son maillon associé, l'épaisseur totale de l'ensemble n'excède pas l'épaisseur la plus grande du maillon.

En se référant à la figure 13 on voit un troisième mode de réalisation d'un bracelet à maillons selon l'invention dans lequel les éléments identiques à ceux décrit précédemment sont désignés par les mêmes références numériques.

Dans ce troisième mode de réalisation, la branche centrale 40 de chaque élément de blocage 38 présente dans sa partie médiane une saillie 80 qui s'étend entre les branches 42 de l'élément de blocage 38 et sensiblement en retrait des extrémités de celles-ci. Comme cela ressort de la figure, la saillie 80 est destinée à être placée dans un évidement oblong 82 prévu à cet effet dans la partie centrale 8 du maillon 2. On notera que l'épaisseur de la saillie 80 est sensiblement égale à celle de l'élément de blocage.

Dans ce cas, l'élément de blocage 38 peut facilement être fabriqué, par exemple par moulage, en un matériau synthétique. Cette structure permet ainsi de diminuer avantageusement le poids du bracelet tout en conservant une bonne rigidité de la chaîne intérieure.

Selon la variante de ce troisième mode de réalisation représentée aux figures 14 et 15, la partie en saillie 80 de chaque élémemt de blocage comprend dans sa partie centrale et sur une partie de son épaisseur une rainure 84 qui s'étend parallèlement à la direction longitudinale du bracelet. La rainure 84 est destinée à coopérer avec une nervure 86 ménagée à cet effet sur une paroi 88 du passage 58 de l'élément décoratif 6 auquel il est associé et cela sur tout sa longueur. Cet ensemble rainure 84, nervure 86 forment des moyens de centrage des éléments décoratifs 6 sur la chaîne intérieure 2 et empèche ainsi un décalage latéral inésthétique des élément décoratifs les uns par rapport aux autres.

Bien que l'invention ait été décrite en liaison avec deux modes de réalisation préférés, d'autres variantes et modifications telles que des changements de forme ou de dimensions pourront apparaître à l'homme du métier sans sortir du cadre de l'invention, tel que défini par les revendications.

## Revendications

1. Bracelet (1) comportant une chaîne intérieure (2) composée de maillons articulés (4) s'étendant dans une direction longitudinale (16), chaque maillon comportant une partie centrale (8) à partir de laquelle font saillie deux bras latéraux (14) et lesdits maillons étant reliés entre eux par un dispositif à charnière qui comporte l'imbrication de la partie centrale (8) d'un maillon (4) entre les bras latéraux (14) du maillon suivant, ladite partie centrale (8) et lesdits bras latéraux (14) étant munis de trous (22, 24) pour recevoir des axes (30) reliant à pivotement lesdits maillons (4) les uns à la suite des autres, ledit bracelet (1) comportant en outre une pluralité d'éléments décoratifs (6) disposés côte à côte, enfilés sur la chaîne intérieure (2) et entourant au moins partiellement cette dernière, et des moyens de blocage de chaque élément décoratif (6) par rapport à ladite chaîne intérieure, caractérisé en ce que lesdits moyens de blocage comprennent chacun un élément de blocage (38) positionné sur ladite chaîne intérieure (2), ledit élément de blocage (38) comprenant deux parties en saillie (42) s'étendant latéralement au-delà desdits bras latéraux (14) dans une direction perpendiculaire à la direction longitudinale du bracelet (1), chaque élément décoratif (6) comprenant un passage (58) muni d'un épaulement (60), ledit épaulement venant s'appuyer contre lesdites parties en saillie (42) de l'élément de blocage (38) lorsque ce dernier est disposé sur la chaîne intérieure (2) et que l'élément décoratif (6) est enfilé sur la chaîne intérieure (2).

2. Bracelet selon la revendication 1, caractérisé en ce que les éléments de blocage (38) sont positionnés sur la chaîne intérieure (2) par des moyens d'emboîtement (44, 28).

3. Bracelet selon la revendication 1 ou 2, caractérisé en ce que les extrémités en regard (32, 34) des bras latéraux (14) de deux maillons (4) successifs de la chaîne intérieure délimitent un espace libre (36).

4. Bracelet selon la revendication 3, caractérisé en ce que lesdits éléments de blocage (38) ont chacun la configuration d'un C qui présente une branche centrale (40) et deux branches latérales (42) formant respectivement lesdites saillies, et en ce que ladite branche centrale (40) s'étend sur la partie centrale (8) du maillon (4), lesdites saillies s'emboîtant dans lesdits espaces libres (36).

5. Bracelet selon la revendication 4, caractérisé en ce que la branche centrale (40) de l'élément de blocage (38) ainsi qu'une portion de la partie centrale (8) du maillon sur laquelle il s'emboîte comprennent chacune un évidement (44, 28).

6. Bracelet selon l'une des revendications 1 à 5, caractérisé en ce que l'élément de blocage présente dans sa partie médiane une saillie (80) qui s'étend entre les branches latérales (42) et qui est destinée à coopérer avec un évidement oblong (82) prévu dans la partie centrale (8) du maillon (4).

7. Bracelet selon la revendication 6, caractérisé en ce que l'élément de blocage comprend dans sa partie centrale et sur une partie de son épaisseur une rainure (84) qui s'étend parallèlement à la direction longitudinale du bracelet et qui est destinée à coopérer avec une nervure (86) ménagée sur une paroi 88 du passage (58) de l'élément décoratif (6) auquel il est associé pour former des moyens de centrage des éléments décoratifs (6) sur la chaîne intérieure (2).

8. Bracelet selon l'une quelconque des revendications précédentes, caractérisé en ce que lesdites parties en saillie (42) présentent chacune une section droite ayant la configuration d'une demi lune, leurs parties rectilignes étant en regard.

9. Bracelet (1) comportant une chaîne intérieure (2) composée de maillons articulés (4) s'étendant dans une direction longitudinale (16), chaque maillon comportant une partie centrale (8) à partir de laquelle font saillie deux bras latéraux (14) et lesdits maillons étant reliés entre eux par un dispositif à charnière qui comporte l'imbrication de la partie centrale (8) d'un maillon (4) entre les bras latéraux (14) du maillon suivant, ladite partie centrale (8) et lesdits bras latéraux (14) étant munis de trous (22, 24) pour recevoir des axes (30) reliant à pivotement lesdits maillons (4) les uns à la suite des autres, ledit bracelet (1) comportant en outre une pluralité d'éléments décoratifs (6) disposés côte à côte, enfilés sur la chaîne intérieure (2) et entourant au moins partiellement cette dernière, et des moyens de blocage de chaque élément décoratif (6) par rapport à ladite chaîne intérieure, caractérisé en ce que lesdits moyens de blocage comprennent chacun un élément de blocage (70) positionné sur ladite chaîne intérieure (2), ledit élément de blocage (70) ayant la configuration d'une barrette munie sur une de ses grandes faces d'un organe en saillie (74), en ce que les maillons (4) formant la chaîne intérieure (2) présentent une ouverture (76) coopérant avec ledit organe en saillie (74) et, en ce que chaque élément décoratif (6) comprend un passage (58) muni d'un épaulement (60), ledit épaulement venant s'appuyer contre les parties extrêmes dudit élément de blocage (70) lorsque ce dernier est disposé sur la chaîne intérieure (2) et que l'élément décoratif (6) est enfilé sur la chaîne intérieure (2).

10. Bracelet selon la revendication 9, caractérisé en ce que l'élément de blocage a la forme d'une barrette (70) qui s'emboîte dans un évidement (28) ménagé dans la partie centrale (8) du maillon.

11. Bracelet selon l'une quelconque des revendications précédentes, caractérisé en ce que ledit passage (58) présente une section droite oblongue.

12. Bracelet selon l'une quelconque des revendications précédentes, caractérisé en ce que les éléments décoratifs (6) entourent complètement ladite chaîne intérieure (2).

13. Bracelet selon l'une quelconque des revendications précédentes, caractérisé en ce que les éléments décoratifs (6) sont en céramique.

## Claims

1. Bracelet (1) including an inner chain (2) made up of articulated links (4) extending in a longitudinal direction (16), each link including a central part (8) from which two lateral arms (14) project and said links being coupled together by a hinge arrangement which includes insertion of the central part (8) of a link (4) between the lateral arms (14) of the following link, said central part (8) and said lateral arms (14) being provided with holes (22, 24) for receiving pins (30) pivotally coupling said links (4) one after the other, said bracelet (1) further including a plurality of decorative elements (6) arranged side by side, strung onto the inner chain (2) and at least partially surrounding such latter, and blocking means for each decorative element (6) relative to the inner chain, characterized in that each said blocking means comprises a blocking element (38) positioned on said inner chain (2), said blocking element (38) comprising two projecting parts (42) extending laterally beyond said lateral arms (14) in a direction perpendicular to the longitudinal direction of the bracelet (1), each decorative element (6) comprising a passage (58) provided with a shoulder (60), said shoulder being brought to bear against said projecting parts (42) of the blocking element (38) when such latter is arranged on the inner chain (2) and the decorative element (6) is strung onto the inner chain (2).

2. Bracelet according to claim 1, characterized in that the blocking elements (38) are positioned on the inner chain (2) by nesting means (44, 28).

3. Bracelet according to claim 1 or 2, characterized in that the facing ends (32, 34) of the lateral arms (14) of two successive links (4) of the inner chain bound a free space (36).

4. Bracelet according to claim 3, characterized in that each said blocking element (38) has the form of a C which exhibits a central limb (40) and two lateral limbs (42) respectively forming said projecting parts and in that said central limb (40) extends over the central part (8) of the link (4), said projecting parts fitting into said free spaces (36).

5. Bracelet according to claim 4, characterized in that the central limb (40) of the blocking element (38) as well as a portion of the central part (8) of the link onto which it is fitted each comprise a recess (44, 28).

6. Bracelet according to any of claims 1 to 5, characterized in that the blocking element has a centrally located projection (80) which extends between the lateral limbs (42) for cooperating with a predetermined oblong recess (82) in central part (8) of the link (2).

7. Bracelet according to claim 6, characterized in that the blocking element comprises centrally and on one side of its thickness a groove (84) extending parallel to the longitudinal direction of the bracelet for cooperating with a rib (86) located on a wall (88) of the passage (58) of the decorative element (6) to which it is associated to form means of centering the decorative elements (6) on the interior chain (2).

8. Bracelet according to any one of the preceding claims, characterized in that each of said projecting parts (42) exhibits a cross-section having a half-moon form with their rectilinear parts facing one another.

9. Bracelet (1) including an inner chain (2) made up of articulated links (4) extending in a longitudinal direction (16), each link including a central part (8) from which two lateral arms (14) project and said links being coupled together by a hinge arrangement which includes insertion of the central part (8) of a link (4) between the lateral arms (14) of the following link, said central part (8) and said lateral arms (14) being provided with holes (22, 24) for receiving pins (30) pivotally coupling said links (4) one after the other, said bracelet (1) further including a plurality of decorative elements (6) arranged side by side, strung onto the inner chain (2) and at least partially surrounding such latter, and blocking means for each decorative element (6) relative to the inner chain, characterized in that each said blocking means comprises a blocking element (70) positioned on said inner chain (2), said blocking element (70) having the form of a bar provided on one of its large faces with a projecting member (74), in that the links (4) forming the inner chain (2) exhibit an opening (76) cooperating with said projecting member (74), and in that each decorative element (6) comprises a passage (58) provided with a shoulder (60), said shoulder being brought to bear against said end parts of said blocking element (70) when such latter is arranged on the inner chain (2) and the decorative element (6) is strung onto the inner chain (2).

10. Bracelet according to claim 9, characterized in that the blocking element has the form of a bar (70) which fits into a recess (28) provided in the central part (8) of the link.

11. Bracelet according to any one of the preceding claims, characterized in that said passage (58) exhibits an oblong cross-section.

12. Bracelet according to any one of the preceding claims, characterized in that the decorative elements (6) completely surround said inner chain (2).

13. Bracelet according to any one of the preceding claims, characterized in that the decorative elements (6) are of ceramic.

## Patentansprüche

1. Armband (1) umfassend eine aus gelenkigen Gliedern (4) zusammengesetzte innere Kette (2), die sich in einer Längsrichtung (16) erstreckt, welche Glieder eine zentrale Partie (8) umfassen, von der ausgehend zwei seitliche Arme (14) auskragen und welche Glieder miteinander durch eine Scharnieranordnung verbunden sind, die das Einfügen der zentralen Partie (8) eines Gliedes (4) zwischen die seitlichen Arme (14) des folgenden Gliedes umfaßt, welche zentrale Partie (8) und welche seitlichen Arme (14) mit Löchern (22, 24) zur Aufnahme von Stiften (30) versehen sind, welche schwenkbeweglich die Glieder (4) mit dem jeweils folgenden verbinden, welches Armband (1) ferner eine Mehrzahl von dekorativen Elementen (6) umfaßt, die nebeneinander angeordnet auf die innere Kette (2) aufgefädelt sind und mindestens teilweise diese letztere umschließen, sowie Mittel zum Blockieren jedes dekorativen Elements (6), relativ zu der inneren Kette, dadurch gekennzeichnet, daß die Mittel zum Blockieren jedes ein Blockierelement (38) umfassen, das auf der inneren Kette (2) positioniert ist, welches Blockierelement (38) zwei vorspringende Partien (42) umfaßt, welche sich seitlich über die seitlichen Arme (14) in einer Richtung senkrecht zur Längsrichtung des Armbandes (1) hinaus erstrecken, wobei jedes dekorative Element (6) einen mit einer Schulter (60) versehenen Durchlaß (58) aufweist, welche Schulter sich gegen die vorspringenden Partien (42) des Blockierelements (38) anlegt, wenn dieses letztere auf der inneren Kette (2) angeordnet ist und das dekorative Element (6) auf die innere Kette (2) aufgefädelt ist.

2. Armband nach Anspruch 1, dadurch gekennzeichnet, daß die Blockierelemente (38) auf der inneren Kette (2) durch Fügemittel (44, 28) positioniert sind.

3. Armband nach Anspruch 1 oder 2, dadurch gekennzeichnet, daß die einander gegenüberliegenden Enden (32, 34) der seitlichen Arme (14) der beiden aufeinanderfolgenden Glieder (4) der inneren Kette einen Freiraum (36) begrenzen.

4. Armband nach Anspruch 3, dadurch gekennzeichnet, daß die Blockierelemente (38) jedes eine C-Konfiguration aufweisen mit einem zentralen Zweig (40) und zwei seitlichen Zweigen (42), welche jeweils die Vorsprünge bilden und daß der zentrale Zweig (40) sich auf der zentralen Partie (8) des Gliedes (4) erstreckt, wobei die Vorsprünge sich in die Freiräume (36) fügen.

5. Armband nach Anspruch 4, dadurch gekennzeichnet, daß der zentrale Zweig (40) des Blockierelements (38) wie auch ein Abschnitt der zentralen Partie (8) des Gliedes, auf dem es gefügt ist, jeweils eine Ausnehmung (44, 28) umfassen.

6. Armband nach einem der Ansprüche 1 bis 5, dadurch gekennzeichnet, daß das Blockierelement in seiner mittleren Partie einen Vorsprung (80) aufweist, der sich zwischen die seitlichen Arme (42) erstreckt und dazu bestimmt ist, mit einer langgestreckten Ausnehmung (82), vorgesehen in der zentralen Partie (8) des Gliedes (4), zusammenzuwirken.

7. Armband nach Anspruch 6, dadurch gekennzeichnet, daß das Blockierelement in seiner zentralen Partie und auf einer Partie seiner Dicke eine Nut (84) aufweist, die sich parallel zur Längsrichtung des Armbands erstreckt und die dazu bestimmt ist, mit einer Rippe (86) zusammenzuwirken, die auf einer Wandung (88) des Durchlasses (58) des dekorativen Elements (6) ausgearbeitet ist, welchem es zugeordnet ist zur Bildung von Mitteln zum Zentrieren der dekorativen Elemente (6) auf der inneren Kette (2).

8. Armband nach einem der vorangehenden Ansprüche, dadurch gekennzeichnet, daß die genannten vorspringenden Partien (42) jede einen Querschnitt mit der Konfiguration eines Halbmondes aufweisen, wobei ihre geraden Partien einander zugewandt sind.

9. Armband (1), umfassend eine Innenkette (2), zusammengesetzt aus gelenkigen Giedern (4), die sich in einer Längsrichtung (16) erstrecken, von welchen Gliedern jedes eine zentrale Partie (8) umfaßt, von der ausgehend zwei seitliche Arme (14) vorspringen und die Glieder miteinander durch eine Scharnieranordnung verbunden sind, welche das Einfügen der zentralen Partie (8) eines Gliedes (4) zwischen die seitlichen Arme (14) des folgenden Gliedes umfaßt, welche zentrale Partie (8) und welche seitlichen Arme (14) mit Löchern (22, 24) zur Aufnahme von Stiften (30) versehen sind, die schwenkbeweglich die Glieder (4) mit dem jeweils folgenden verbinden, welches Armband (1) ferner eine Mehrzahl von dekorativen Elementen (6) umfaßt, die nebebeinander, aufgefädelt auf der inneren Kette (2), angeordnet sind und mindestens teilweise diese letztere umschließen und Blockiermittel jedes dekorativen Elements (6) relativ zu der inneren Kette, dadurch gekennzeichnet, daß die Blockiermittel jeweils ein Blockierelement (70) umfassen, das auf der inneren Kette (2) positioniert ist, welches Blockierelement (70) die Konfiguration eines Stäbchens aufweist, das auf einer seiner großen Seiten mit einem vorspringenden Organ (74) versehen ist, daß die die innere Kette (2) bildenden Glieder (4) eine Öffnung (76) aufweisen, die mit dem vorspringenden Organ (74) zusammenwirkt und daß jedes dekorative Element einen mit einer Schulter (60) versehenen Durchlaß umfaßt, welche Schulter sich an die Endpartien des Blockierelements (70) anlegt, wenn dieses letztere auf der inneren Kette (2) angeordnet ist und das dekorative Element (6) auf die innere Kette (2) aufgefädelt ist.

10. Armband nach Anspruch 9, dadurch gekennzeichnet, daß das Blockierelement die Form eines Stäbchens (70) aufweist, das sich in eine Ausnehmung (28) einfügt, eingearbeitet in die zentrale Partie (8) des Gliedes.

11. Armband nach einem der vorangehenden Ansprüche, dadurch gekennzeichnet, daß der Durchlaß (58) einen langgestreckten Querschnitt aufweist.

12. Armband nach einem der vorangehenden Ansprüche, dadurch gekennzeichnet, daß die dekorativen Elemente (6) die innere Kette (2) vollständig umschließen.

13. Armband nach einem der vorangehenden Ansprüche, dadurch gekennzeichnet, daß die dekorativen Elemente (6) aus Keramik bestehen.
